# EUROPÄISCHE PATENTSCHRIFT

(11) **EP 0 332 062 B1**
(45) Veröffentlichungstag und Bekanntmachung des Hinweises auf die Patenterteilung: **05.01.1994**
(21) Anmeldenummer: 89103717.8
(22) Anmeldetag: 03.03.1989
(51) Int. Cl.: G10G 7/00

(54) **Etui für ein Streich- oder Zupfinstrument**
Holder for a string instrument
Etui pour un instrument à cordes

(30) Priorität: 08.03.1988 DE 3807481
(43) Veröffentlichungstag der Anmeldung: 13.09.1989
(73) Patentinhaber: GEORG WALTHER GMBH MUSIKINSTRUMENTE, ETUI- UND TASCHENFABRIK, D-82481 Mittenwald (DE)
(72) Erfinder: Walther, Dieter, D-8102 Mittenwald (DE); Uhr, Walter, Dipl.-Ing., D-8116 Eschenlohe (DE)
(74) Vertreter: Huss, Carl-Hans, Dipl.-Ing.

(56) Entgegenhaltungen:
- FR-A- 714 356
- GB-A- 152 482
- GB-A- 348 203
- GB-A- 2 180 220

## Beschreibung

Die Erfindung betrifft ein Etui für ein Streich- oder Zupfinstrument. Entwickelt wurde es insbesondere für ein Cello, ist jedoch, wie nach der Entwicklung praktizierte Einsätze bewiesen, auch für die Aufbewahrung von Zupfinstrumenten, insbesondere Gitarren, geeignet.

Ein derartiges Etui besteht aus einem Etuihauptteil, in dem das Instrument beispielsweise mittels Bändern lösbar zu befestigen ist, und einem aufklappbaren Deckel, der mit dem Etuihauptteil über Scharniere verbunden und mittels mehrerer Verschlußelemente verschließbar ist. Bei den herkömmlichen Etuis befinden sich die Scharniere an einer längsseitigen Zarge des Deckels und des Etuihauptteils, so daß das Etui mit dem Etuihauptteil auf dem Boden oder einer Ablagefläche liegend geöffnet wird, um das Streichinstrument zu entnehmen. Wenn es sich um ein Etui für ein verhältnismäßig großes Instrument handelt, ist ersichtlich, daß zum Öffnen des Etuis eine verhältnismäßig große Fläche zur Verfügung stehen muß, was in einem Orchesterraum durchaus nicht immer der Fall ist. Oftmals dürfte es auch als lästig empfunden werden, daß das Öffnen des Etuis in gebückter Haltung vonstatten geht, wenn keine geeignete Ablagefläche, beispielsweise in Form eines Tisches, zur Verfügung steht.

Um diese Nachteile zu vermeiden, ist bereits ein Etui für ein Cello vorgeschlagen worden, das in dem aufrecht auf der stachelseitigen Schmalseite stehenden Zustand aufklappbar ist, so daß zum Öffnen des Etuis nur noch wenig Raum erforderlich ist. Bei diesem bekannten Etui ist der Deckel in einem beträchtlichen Abstand oberhalb der stachelseitigen Standfläche an dem Etuihauptteil angelenkt,so daß das Etui eine untere umlaufend geschlossene Aufnahmetasche aufweist, in die das Cello von oben hineingestellt und aus der das Cello auf entsprechende Weise entnehmbar ist. Diese beiden Vorgänge sind jedoch recht umständlich auszuführen, wobei als weiterer Nachteil des bekannten Etuis hinzukommt, daß es im aufgeklappten Zustand unstabil steht, so daß es gehalten werden muß. Außerdem überdeckt der Deckel die Stegseite des Instruments mit den empfindlichen Saiten, so daß diese durch den Deckel beschädigt werden können.

Der vorliegenden Erfindung liegt die Aufgabe zugrunde, ein Etui der betrachteten Art so weiterzuentwickeln, daß dessen Handhabung erleichtert und das darin aufgenommene Streich- oder Zupfinstrument weitestgehend vor Beschädigung geschützt ist.

Diese Aufgabe wird erfindungsgemäß durch die im Kennzeichen des Patentanspruchs 1 angegebenen Merkmale gelöst. Vorteilhafte Weiterbildungen der Erfindung sind in den Unteransprüchen gekennzeichnet.

Bei dem erfindungsgemäßen Etui sind die Scharniere an der stachelseitigen Standfläche, d.h. an den stachelseitigen Zargen des Etuihauptteils und des Deckels angeordnet, so daß die Schwenkachse des Dekkels im wesentlichen in der unteren Standfläche liegt. Dies hat zur Folge, daß das Etui im aufrechtstehenden Zustand über seine gesamte Länge aufgeklappt wird, so daß das Instrument auf äußerst einfache Weise in das Etui eingesetzt und aus diesem entnommen werden kann. Da beim Öffnen des Etuis sowohl das Etuihauptteil als auch der Deckel aus der vertikalen Lage verschwenkt werden, nimmt das geöffnete Etui eine stabile aufrechte Lage ein, so daß es in diesem Zustand nicht gehalten werden muß.

Mit großem Vorteil wird vorgeschlagen, daß der Boden des Etuihauptteils der Stegseite des Instruments entsprechend geformt ist, während der Deckel die Bodenseite des Instruments überdeckt. Mit dieser Ausbildung wird im Gegensatz zu den bisher bekannten Etuis die Rückseite aufgeklappt, während die Stegseite mit den Saiten von dem Etuihauptteil abgedeckt bleibt, bis das Instrument entnommen wird. Damit läßt sich die Stegseite des Instruments wirkungsvoll gegen Beschädigung schützen.

Hierzu wird ferner vorgeschlagen, daß innen an den längsseitigen Zargen des Etuihauptteils mindestens zwei Paare einander gegenüberliegender einzeln in der Höhe verstellbare und lösbare Polster angeordnet sind, die das Instrument in einen leichten Klemmsitz aufnehmen. Damit ist das Instrument seitlich, d.h. an den Zargen des Korpus, gehalten, während es ansonsten keinerlei Kontakt mit einer Innenwandung des Etuis haben sollte. Diese Ausbildung hat nicht nur einen optimalen Schutz des Instruments zur Folge, sondern die Polster sind besonders einfach und bequem, z.B. mittels Klettbänder, in dem Etuihauptteil zu befestigen und wieder zu entnehmen.

Zweckmäßigerweise ist zusätzlich eine im wesentlichen U-förmige Halterung für das Griffbrett oder den Hals des Instruments vorgesehen, wobei die seitlichen Stege der Halterung an ihren Enden einander zugewandte Verdickungen aufweisen sollten, die das Griffbrett oder den Hals elastisch hintergreifen. Diese Halterung ist eine zusätzliche Sicherungsmaßnahme, die das an sich zwischen den seitlichen Polstern gehaltene Instrument an einer Bewegung in Richtung des Deckels hindert.

Nach einem weiteren Vorschlag der Erfindung ist an dem Randbereich der Zarge des Deckels je eine über die Randkante vorstehende, umlaufende Innendichtung und Außendichtung angebracht. In diesen Zwischenraum zwischen den beiden Dichtungen wird zum Schließen des Etuis der Randbereich des Etuihauptteils aufgenommen, wobei im geschlossenen Zustand des Etuis die Randkanten des Hauptteils und des Deckels aneinander anliegen. Die beiden von einander beabstandeten Dichtungen sind zweckmäßigerweise innen und außen an den Randbereich der Zarge angeklebt.

Mit besonderem Vorteil wird außerdem vorgeschlagen, daß der Deckel in der Seitenansicht auf die längsseitigen Zargen im geöffneten Zustand des Dekkels leicht gewölbt geformt ist, wobei diese Krümmung bezüglich des Etuihauptteils konkav ist. Diese Ausgestaltung hat zur Folge, daß das erfindungsgemäße Etui zwangsläufig einwandfrei schließbar ist, da infolge der konkaven Krümmung der Randbereich der Zarge des Etuihauptteils von unten nach oben fortlaufend zwischen die beabstandete Innen- und Außendichtung des Deckels aufgenommen wird, so daß sich die Randkanten des Etuihauptteils und des Deckels fehlerlos aneinander anlegen. Im geschlossenen Zustand des Etuis hat der Deckel eine leichte Vorspannung, die sich in keiner Weise nachteilig auswirkt.

Das erfindungsgemäße Etui ist damit schnell und einfach zu schließen, während bei den bisher bekannten Etuis ein formschlüssiger Verschluß häufig erst nach mehrmaligen Versuchen unter Betätigung zahlreicher Verschlußelemente erzielt wird. Infolge der Führung des Randbereichs der Zarge des Etuihauptteils zwischen die Innendichtung und Außendichtung aufgrund der Vorspannung des Deckels sind bei dem erfindungsgemäßen Etui erheblich weniger Verschlußelemente erforderlich, da diese lediglich der sicheren Befestigung des Deckels dienen, nicht jedoch den Formschluß zwischen Deckel und Etuihauptteil hervorrufen müssen. Das erfindungsgemäße Etui kommt daher mit vier Verschlußelementen aus.

Weitere Merkmale, Vorteile und Einzelheiten der Erfindung ergeben sich aus der nachfolgenden Beschreibung einer bevorzugten Ausführungsform sowie anhand der Zeichnung. Dabei zeigen:
- Fig. 1: eine Ansicht der Innenseite eines Etuihauptteils des erfindungsgemäßen Etuis in einer rein schematischen Darstellung;
- Fig. 2: eine Seitenansicht des Etuis in dessen aufgeklapptem Zustand;
- Fig. 3: einen Schnitt entlang der Linie III-III in Fig. 1 in einer gegenüber den Fig. 1 und 2 vergrößerten Darstellung und
- Fig. 4: einen Schnitt durch die Randkante des Deckels entlang der Linie IV in Fig. 2 in etwa natürlichem Maßstab.

Es wird zunächst auf Fig. 2 Bezug genommen. Das schematisch dargestellte Etui besteht aus einem Etuihauptteil 1 und einem Deckel 2, die über in der Figur lediglich angedeutete Scharniere 3 schwenkbar miteinander verbunden sind. Die Scharniere 3 sind an der stachelseitigen Schmalseite der umlaufenden Zargen 4 des Etuihauptteils 1 sowie 5 des Deckels 2 angebracht, so daß das Etui in einem aufrecht auf der Schmalseite 6 stehenden Zustand über seine gesamte Länge aufgeklappt werden kann. Das Etui ruht dabei auf Beschlägen 7 auf, die über die stachelseitige Schmalseite 6 nach unten vorspringen.

Die gegenseitige Schwenkbewegung des Etuihauptteils 1 und des Deckels 2 ist durch ein Halteband 8 begrenzt. Im geöffneten Zustand nimmt das Etui insgesamt eine stabile aufrechte Lage ein, wobei sowohl das Etuihauptteil 1 als auch der Dekkel 2 aus der vertikalen Lage verschwenkt sind, so daß das Etui in dieser Stellung nicht gehalten werden muß.

Das Etuihauptteil 1 besteht aus der umlaufenden Zarge 4 und dem Boden 9, der der Stegseite des aufzunehmenden Instruments entsprechend geformt ist. Der Deckel 2 besteht aus der umlaufenden Zarge 5 und einem im wesentlichen ebenen Boden 10, der die Bodenseite des Instruments überdeckt. Dies bedeutet, daß das Etui an der Rückseite des darin aufgenommenen Instruments geöffnet wird, wodurch es einen erhöhten Schutz erhält.

Wie aus Fig. 1 zu ersehen ist, sind an den Längsseiten der Zarge 5 des Etuihauptteils 1 zwei Paare gegenüberliegender Polster 11, 12 angeordnet, die das Instrument zwischen sich in einen leichten Klemmsitz aufnehmen. Diese in der Höhe verschiebbaren Polster 11, 12 halten das Instrument unbewegbar in dem Etuihauptteil 1 auf solche Weise, daß es in keinerlei Kontakt mit einer Innenfläche des Etuihauptteils 1 und des Deckels 2 gerät. Zusätzlich ist, wie insbesondere Figur 3 zeigt, eine Halterung 13 am Boden des Etuihauptteils 1 angebracht, die zwei voneinander beabstandete Stege 14 mit einander zugewandten Verdickungen 15 an deren freien Enden aufweist. Die Stege 14 haben eine solche Elastizität, daß sie von einem zwischen ihnen hindurchgeführten Griffbrett oder Hals leicht auseinandergespreizt werden, das oder den sie anschließend mit den Verdickungen 15 lose hintergreifen. Hierdurch ist das in das Etui aufgenommene Instrument zusätzlich gegen eine Bewegung in Richtung des Deckels 2 gesichert.

Der Deckel 2 des Etuis hat, wie die gestrichelte Linie 16 in Fig. 2 schematisch und übertrieben andeutet, im geöffneten, d.h. spannungslosen Zustand eine leichte Wölbung, die von der stachelseitigen Standfläche zunehmend von dem Etuihauptteil 1 wegweist. Am freien Randbereich der Zarge 5 sind eine umlaufende Innendichtung 17 und Außendichtung 18 angeklebt, die über die Randkante der Zarge 5 vorstehen und einen Zwischenraum 19 zur Aufnahme der Randkante der Zarge 4 des Etuihauptteils 1 bilden. Wenn das Etui geschlossen wird, wird die Randkante der Zarge 4 des Etuihauptteils 1 ausgehend von der stachelseitigen Schmalseite 6 infolge der Wölbung des Deckels 2 von unten nach oben fortlaufend in den Zwischenraum 19 zwischen den Dichtungen 17 und 18 glatt eingeführt, womit die gesamte Randkante der Zarge 4 in eine einwandfreie Anlage an die Randkante der Zarge 5 gerät. Der Deckel wird zwangsläufig dicht verschlossen, wobei die Verschlußstellung durch einige wenige, nicht dargestellte Verschlußelemente gesichert werden kann.

## Patentansprüche

1. Etui für ein Streich- oder Zupfinstrument, mit einem Etuihauptteil (1), in dem das Instrument lösbar gehalten werden kann und einem Deckel (2), der mit dem Etuihauptteil (1) derart über Scharniere (3) verbunden ist, daß er im aufrecht auf der stachelseitigen Schmalseite (6) stehenden Zustand des Etuis um eine horizontale Achse aufklappbar ist, um das Instrument zu entnehmen, wobei der Deckel mittels mehrerer Verschlußelemente verschließbar ist, dadurch **gekennzeichnet,** daß die Scharniere (3) an der stachelseitigen Schmalseite (6) des Etuihauptteils (1) und des Deckels (2) angeordnet sind.

2. Etui nach Anspruch 1, dadurch **gekennzeichnet,** daß der Boden (9) des Etuihauptteils (1) der Stegseite des Instruments entsprechend geformt ist, während der Deckel (2) die Bodenseite des Instruments überdeckt.

3. Etui nach Anspruch 1 oder 2, dadurch **gekennzeichnet,** daß an den längsseitigen Zargen (4) des Etuihauptteils (1) mindestens zwei Paare einander gegenüberliegender lösbarer und verstellbarer Polster (11,12) angerodnet sind, die das Instrument in einen leichten Klemmsitz aufnehmen.

4. Etui nach einem der Ansprüche 1 bis 3, ferner **gekennzeichnet** durch eine im wesentlichen U-förmige Halterung (13) für das Griffbrett bzw. den Hals des in das Etui aufgenommenen Instruments, wobei die zwei seitlichen Stege (14) der Halterung (13) an ihren Enden einander zugewandte Verdickungen (15) aufweisen, die das Griffbrett elastisch hintergreifen.

5. Etui nach einem der Ansprüche 1 bis 4, dadurch **gekennzeichnet,** daß an dem Randbereich der Zarge (5) des Deckels (2) je eine umlaufende, über die Randkante vorstehende Innendichtung (17) und Außendichtung (18) angebracht ist, in deren Zwischenraum (19) der Randbereich der Zarge (4) des Etuihauptteils (1) zum Schließen des Etuis aufnehmbar ist.

6. Etui nach einem der Ansprüche 1 bis 5, dadurch **gekennzeichnet,** daß der Deckel (2) im geöffneten Zustand eine leichte Wölbung (16) aufweist, die ausgehend von der stachelseitigen Schmalseite (6) zunehmend von dem Etuihauptteil (1) weg weist.

## Claims

1. Case for a stringed or plucking instrument, with a main case portion (1) in which the instrument can be held releasably and a cover (2) which is connected to the main case portion (1) by hinges (3) in such a way that, in the position of the case standing upright on the edge (6) on the spike side, it can be pivoted about a horizontal axis to remove the instrument, wherein the cover can be closed by means of several closure elements, characterised in that the hinges (3) are arranged at the edge (6) of the main case portion (1) and cover (2) on the spike side.

2. Case according to claim 1, characterised in that the bottom (9) of the main case portion (1) on the bridge side of the instrument is shaped correspondingly, while the cover (2) covers the back side of the instrument.

3. Case according to claim 1 or 2, characterised in that on the longitudinal sides (4) of the main case portion (1) are arranged at least two pairs of mutually opposed, releasable and adjustable pads (11, 12) which hold the instrument in a light press fit.

4. Case according to any of claims 1 to 3, further characterized by an essentially U-shaped support (13) for the finger-board or neck of the instrument contained in the case, wherein the two side webs (14) of the support (13) at their ends comprise thicker portions (15) facing towards each other, which engage elastically behind the finger-board.

5. Case according to any of claims 1 to 4, characterized in that in the edge region of the side (5) of the cover (2) are mounted an inner seal (17) and outer seal (18) each extending around the circumference and protruding beyond the edge, and the edge region of the side (4) of the main case portion (1) can be received in the gap (19) between the seals to close the case.

6. Case according to any of claims 1 to 5, characterised in that the cover (2) in the open position comprises a slight curvature (16) which, starting from the edge (6) on the spike side, points increasingly away from the main case portion (1).

## Revendications

1. Etui pour un instrument à cordes ou à cordes pincées, présentant une partie principale (1) de l'étui, dans laquelle l'instrument peut être maintenu de manière amovible, et un couvercle (2) qui est relié à la partie principale (1) de l'étui par des charnières (3) de sorte que, quand l'étui est debout sur la face étroite (6) du côté de la pointe, le couvercle peut être ouvert autour d'un axe horizontal, pour pouvoir retirer l'instrument, le couvercle pouvant être fermé par plusieurs éléments de fermeture, caractérisé en ce que les charnières (3) sont disposées sur la face étroite (6), du côté de la pointe, de la partie principale (1) de l'étui et du couvercle (2).

2. Etui selon la revendication 1, caractérisé en ce que le fond (9) de la partie principale (1) de l'étui présente une forme correspondant à la face de chevalet de l'instrument, tandis que le couvercle (2) recouvre la face de fond de l'instrument.

3. Etui selon la revendication 1 ou 2, caractérisé en ce que le long des éclisses (4) de la face longitudinale de la partie principale (1) de l'étui sont disposées au moins deux paires de capitons opposés (11, 12) amovibles et réglables, qui maintiennent l'instrument par légère pression.

4. Etui selon l'une des revendications 1 à 3, caractérisé par une fixation (13) sensiblement en forme de U pour la touche resp. pour le manche de l'instrument logé dans l'étui, les deux branches latérales (14) de la fixation (13) présentant, à leurs extrémités, des épaisseurs (15) qui saisissent la touche par derrière de manière élastique.

5. Etui selon l'une des revendications 1 à 4, caractérisé en ce que sur la zone marginale de l'éclisse (5) du couvercle (2), il est disposé à chaque fois une garniture interne (17) débordant, tout autour, au-dessus du bord marginal et une garniture externe (18), dans l'espace intermédiaire (19) desquelles la zone marginale de l'éclisse (4) de la partie principale (1) de l'étui vient se loger pour fermer l'étui.

6. Etui selon l'une des revendications 1 à 5, caractérisé en ce que le couvercle (2) présente, en position ouverte, un léger cintrage (16) qui, en partant de la face étroite (6) du côté de la pointe, s'éloigne de plus en plus de la partie principale (1) de l'étui.
